# EUROPÄISCHE PATENTSCHRIFT

(11) **EP 2 614 688 B1**
(45) Veröffentlichungstag und Bekanntmachung des Hinweises auf die Patenterteilung: **04.01.2017**
(21) Anmeldenummer: 11767184.2
(22) Anmeldetag: 29.08.2011
(51) Int. Cl.: H05B 37/02

(54) **ENERGIE-EFFIZIENTE BELEUCHTUNGSANLAGE**
ENERGY-EFFICIENT LIGHTING SYSTEM
SYSTÈME D'ÉCLAIRAGE ÉNERGÉTIQUEMENT EFFICACE

(30) Priorität: 08.09.2010 DE 102010040398
(43) Veröffentlichungstag der Anmeldung: 17.07.2013
(73) Patentinhaber: Tridonic GmbH & Co KG, 6851 Dornbirn (AT)
(72) Erfinder: NESENSOHN, Christian, A-6840 Götzis (AT)
(74) Vertreter: Rupp, Christian
(86) Internationale Anmeldenummer: PCT/EP2011/064809
(87) Internationale Veröffentlichungsnummer: WO 2012/031927

(56) Entgegenhaltungen:
- EP-A2- 1 771 049
- EP-A2- 1 958 486
- US-A- 5 032 961
- US-A- 5 782 552
- US-A1- 2009 289 503

## Beschreibung

Die in Beleuchtungsanlagen verwendeten Lichtquellen, beispielsweise Gasentladungslampen oder LEDs, werden über Betriebsgeräte mit der passenden Betriebsspannung oder passenden Betriebsstrom versorgt. Die Betriebsgeräte generieren die Betriebsspannung bzw. den Strom aus dem Wechselstromnetz oder aus einer Gleichspannungsquelle. Um die Lichtquellen separat ein- bzw. ausschalten und dimmen zu können, sind die einzeln Betriebsgeräte von einer Zentrale aus über einen Bus steuerbar. In jedem Betriebsgerät ist oft wenigstens ein Steuer-IC enthalten, welcher außer für die Steuerung auch für die Kommunikation mit der Zentrale und mit externen Sensoren usw. zuständig ist. Aktive Halbleiter-ICs arbeiten mit einer Niedervolt-Spannung von wenigen Volt. Diese Niedervolt-Spannung wird im stationären Betrieb oftmals getakteten Baugruppen entnommen. Bevor diese getakteten Baugruppen ihren Betrieb ordnungsgemäss durchführen, muss eine sog. "Anlaufspannung" vorhanden sein, die bspw. das Hochfahren des Steuer-ICs in dem Betriebsgerät ermöglicht, so dass dieser dann bspw. die getakteten Baugruppen ansteuern kann. Um stets eine Anlaufspannung für die Steuer-ICs bereitzuhalten, bleiben die Betriebsgeräte in busgesteuerten Beleuchtungsanlagen bisher auch im inaktiven Zustand, also dann, wenn die von ihnen zu versorgenden Lichtquellen ausgeschaltet sind, mit dem Wechselstromnetz verbunden (wenn die Anlaufenergie bspw. über einen sog. Anlaufwiderstand gewonnen wird), mit der Folge, dass entsprechende Standby-Verluste anfallen. US 2009 / 029503 A1 offenbart ein Verfahren und eine Vorrichtung des Stands der Technik.

Der Erfindung liegt die Aufgabe zugrunde, ein Verfahren zur Verbesserung der Energie-Effizienz einer mindestens eine Lichtquelle aufweisenden Beleuchtungsanlage der vorstehend beschriebenen Art anzugeben, sowie eine entsprechend ausgestaltete Beleuchtungsanlage.

Die Lösung für das Verfahren ist Gegenstand des unabhängigen Anspruches 1, und die Lösung für die Beleuchtungsanlage ist durch die Merkmalskombination des unabhängigen Anspruches 11 gekennzeichnet.

Zentraler Gedanke der beiden Lösungen ist es, das nicht genutzte Licht der Lichtquellen oder des natürlichnen und/oder künstlichen Umgebungslichtes (Sonne, andere künstliche Lichtquellen,....) photovoltaisch in elektrische Energie umzusetzen und diese als Zusatzenergie für das Betreiben der Lichtquellen auszunutzen. Dieser Gedanke gewinnt Bedeutung, wenn die Lichtquellen durch busfähige Betriebsgeräte mit Betriebsspannung versorgt werden. Die photovoltaisch erzeugte elektrische Zusatzenergie kann nämlich zur Gewinnung der für einen Steuer-IC notwendigen Anlaufspannung verwendet werden, so dass von mehreren Betriebsgeräten der Beleuchtungsanlage zumindest ein Teil derselben vom Netz getrennt werden kann, wenn sie über den Bus in den inaktiven Zustand versetzt werden.

Unter "nicht (für Beleuchtungszwecke) genutztem Licht der Lichtquellen" ist derjenige Anteil des von der Lichtquelle emittierten Lichts zu verstehen, der bspw. aufgrund seiner Abstrahlrichtung nicht für Beleuchtungszwecke genutzt wird, und bspw. sonst durch Bauteile der Leuchte absorbiert würde und somit Verlustleistung darstellen würde.

So kann man jeweils mindestens zwei Lichtquellen in einem "master/slave"-Verhältnis betreiben, derart, dass die für die zweite Lichtquelle erzeugte Zusatzenergie zumindest teilweise aus der ersten Lichtquelle stammt.

Dabei bleibt zwar die erste Lichtquelle auch im inaktiven Zustand - unter Inkaufnahme von Standby-Verlusten - zwecks Aufnahme von Anlaufenergie mit der externen Energiequelle (Netz) verbunden, die zweite Lichtquelle aber kann dann im inaktiven Zustand vollständig von ihrer externen Energiequelle getrennt werden.

Für die Gewinnung der Zusatzenergie kann mindestens ein Photovoltaik-Element verwendet werden. Wenn die Lichtquelle mit einem Reflektor ausgerüstet ist, so ordnet man das mindestens eine Photovoltaik-Element in zweckmäßiger Weise an einer Stelle des Reflektors an, wo das Photovoltaik-Element am besten mit direktem oder indirektem der eigenen Lichtquelle oder anderer Lichtquellen oder von Umgebungslicht bestrahlt wird. Für eine optimale Bestrahlung des Photovoltaik-Elementes mit Fremdlicht oder mit Umgebungslicht ist die Außenseite des Reflektors besonders geeignet.

Es hat sich herausgestellt, dass die Effizienz-Kurve von photovoltaischen Elementen gut mit dem Spektrum des von Gasentladungslampen abgegebenen Lichtes zusammenpasst. Aber auch die Verwendung von LEDs als Lichtquellen hat sich als vorteilhaft herausgestellt, weil deren Spektrum durch Auswahl und Kombination verschiedenfarbiger LEDs an die Effizienz-Kurve von Photovoltaik-Elementen angepasst werden kann. Insofern kann eine für den hier vorgesehenen Zweck geeignete Lichtquelle beispielsweise eine LED oder eine Kombination verschiedenfarbiger LEDs oder eine Gasentladungslampe sein.

Die durch photovoltaische Energieumwandlung gewonnene Zusatzenergie kann in einem Speicher gespeichert werden. Dazu eignet sich u.a. ein einfacher Kondensator.

Ein für die Energieumwandlung verwendetes Photovoltaik-Element kann in Beleuchtungsanlagen der hier betrachteten Art noch weitere Funktionen übernehmen, wie beispielweise als Umgebungslichtsensor, als Bewegungsmelder, als Steuerelement zum Dimmen der zugeordneten Lichtquelle, und als Istwertsensor in einem Regelkreis zur Regelung der aus dem von der Lichtquelle abgestrahlten Licht und dem Umgebungslicht zusammengesetzten Gesamthelligkeit.

Ein wichtiger separater Erfindungsaspekt ist ferner der, dass für mehrere Lichtquellen bzw. für ihre Betriebsgeräte einer Beleuchtungsanlage ein gemeinsamer Niedervolt-Energiespeicher vorgesehen ist. In diesem wird die durch photovoltaische Energieumwandlung gewonnene Energie gespeichert. Durch eine Verbindung mit einer externen Energiequelle (Netz) kann außerdem noch externe Energie eingespeist werden. Alle Betriebsgeräte sollen auch ohne die externe Energiequelle (Netz) arbeiten können. Die Betriebsenergie innerhalb jedes Betriebsgerätes soll nur aus dem gemeinsamen Niedervolt-Energiespeicher entnommen werden.

Die Merkmale der Ansprüche sollen zur Vermeidung unnötiger Wiederholungen vollinhaltlich zur Offenbarung der Beschreibung gerechnet werden.

Ein Ausführungsbeispiel der Erfindung wird nachfolgend anhand der einzigen Figur beschrieben.

Die **einzige** Figur zeigt einen schematisierten Schnitt durch eine Leuchte mit einer Gasentladungslampe (Leuchtstoffröhre) als Lichtquelle und den hier interessierenden Baugruppen des zugehörigen Betriebsgerätes.

Die Leuchte 1 besteht aus einem Betriebsgeräte 2, welches eine Lichtquelle 3 in Form einer Leuchtstoffröhre mit elektrischer Betriebsenergie versorgt. Indessen bezieht sich die Erfindung auch auf Betriebsgeräte bspw. für Halogenlampen, weisse oder farbige LEDs oder OLEDs etc.

An der Leuchte 1 befinden sich zwei Reflektoren 4a, 4b. Auf der Oberseite der Reflektoren sind photovoltaische Elemente 5a, 5b angeordnet, die über elektrische Steckverbindungen 6a, 6b mit dem Betriebsgerät 2 verbunden sind.

Die Leuchte 1 gehört im dargestellten Beispiel zu einer Beleuchtungsanlage mit mehreren derartigen Leuchten, die jedoch nicht gezeigt sind. Alle Leuchten können über einen gemeinsamen Bus angesteuert und von einer gemeinsamen Netz-Leitung mit externer Energie versorgt werden.

Das Betriebsgerät 2 enthält einen elektronische Schalter 7, über den das Betriebsgerät 2 mit der Netz-Leitung verbunden werden kann.

Ferner enthält das Betriebsgerät 2 einen Lampenspannungs-Generator, der aus der Netzspannung eine hochfrequente Hochspannung für die Lichtquelle 3 erzeugt. Der Lampenspannungs-Generator 8 kann von einem in dem Betriebsgerät 2 enthaltenen Steuer-IC 9 aktiviert bzw. deaktiviert sowie ggf. gedimmt werden. Die entsprechenden Steuerbefehle werden den Steuer-ICs von einer externen Zentrale über den Bus zugeführt.

Damit der wenigstens eine Steuer-IC 9 bei Eintreffen eines Steuerbefehls sofort reagieren können, benötigen sie als Anlaufenergie eine Niedervolt-Spannung, die sie aus einem Niederspannungs-Generator 10 beziehen. Dieser generiert die Anlaufspannung normalerweise aus der Netzspannung. Dazu muss er dauerhaft mit dem Netz verbunden sein. Das wiederum hat zur Folge, dass entsprechende Standby-Verluste in Kauf genommen werden müssen.

Um letztere zu vermeiden, bezieht der Niederspannungs-Generator, soweit möglich, seine Energie von zwei Photovoltaik-Speichern 11a, 11b, welche ihrerseits über die elektrischen Steckverbindungen 6a, 6b mit den photovoltaischen Elementen 5b, 5b verbunden sind. Bei den Photovoltaik-Speichern 11a, 11b handelt es sich beispielsweise um Kondensatoren, es können aber auch andere Energiespeicher wie beispielsweise wiederaufladbare Batterien angewendet werden. Die photovoltaischen Elemente 5a, 5b wandeln auf sie fallendes Licht in elektrische Zusatzenergie für das Betriebsgerät 2 bzw. die Lichtquelle 3 um. Es handelt sich hierbei um reflektiertes, also indirektes Licht der Lichtquelle 3, um direktes oder indirektes Licht der benachbarten Lichtquellen oder um Umgebungslicht. Anstelle der Lichtquelle 3 sind aber auch andere Lichtquelle wie beispielsweise LED einsetzbar.

Wenn die photovoltaischen Elemente 5a, 5b mit Licht bestrahlt werden, kann der Niederspannungs-Generator 10 mittels des Schalters 7 vom Netz getrennt werden, wenn der Lampenspannungs-Generator 8 über den Bus von der Zentrale aus inaktiv geschaltet wird. Wenn dann der Befehl zum erneuten Aktivieren des Lampenspannungs-Generators 8 kommt, können die Steuer-ICs sofort anlaufen, da der Niederspannungs-Generator 10 von den Photovoltaik-Speichern 11a, 11b mit Zusatzenergie versorgt wird. Dieses kann es erforderlich machen, dass die photovoltaischen Elemente 5a, 5b zum Zeitpunkt des Eintreffens des Widereinschalt-Befehls mit Licht bestrahlt werden. Wenn Photovoltaik-Speicher 11a, 11b eingesetzt werden, die über eine längere Zeit die gespeicherte Energie aufrecht erhalten können, kann die von den Photovoltaik-Speicher 11a, 11b gespeicherte Energie zum Zeitpunkt des Eintreffens des Widereinschalt-Befehls auch direkt zur Bereitstellung der Anlaufenergie genutzt werden, ohne dass in diesem Moment eine Lichteinstrahlung auf die photovoltaischen Elemente 5a, 5b erforderlich sein muß.

Die durch die photovoltaischen Elemente 5a, 5b erzeugte Energie bzw. die durch die Photovoltaik-Speicher 11a, 11b gespeicherte Energie kann auch für die Speisung der Lichtquelle 3, also beispielsweise für die Speisung des Lampenspannungs-Generators 8, genutzt werden. Dabei kann die Speisung der Lichtquelle auch durch eine gemischten Speisebetrieb mittels Speisung aus dem Netz und aus der Energie der photovoltaischen Elemente 5a, 5b erfolgen. Die in dem Photovoltaik-Speicher 11a, 11b gespeicherte Energie kann beispielsweise auch zeitgesteuert oder abhängig von einer Information, beispielsweise eines von außen empfangenen Steuerbefehls oder einer Information über die Netzversorgung wie beispielsweise eine Energiekosteninformation, zur Speisung der Lichtquelle 3 genutzt werden.

Die in dem Photovoltaik-Speicher 11a, 11b gespeicherte Energie kann aber beispielsweise auch bei einem Netzspannungsausfall für eine Notbeleuchtung genutzt werden, in dem im Falle eines solchen Netzspannungsausfalls die in den Photovoltaik-Speicher 11a, 11b gespeicherte Energie für den Betrieb einer angeschlossenen Lichtquelle (beispielsweise durch Speisung des Lampenspannungs-Generators 8) genutzt wird. Die genannten Möglichkeiten der Nutzung einer zumindest teilweisen Speisung der Lichtquelle durch die photovoltaischen Elemente 5a, 5b oder auch der Einsatz für eine Notbeleuchtung können beispielsweise bei einem LED Beleuchtungssystem vorteilhaft sein.

Vorzugsweise werden jeweils zwei Leuchten einer von mehreren Leuchten gebildeten Beleuchtungsanlage in einer "master/slave"-Beziehung betrieben. Dazu wird eine der beiden Leuchten dauerhaft mit dem Netz verbunden, während die andere Leuchte durch den Schalter 7 vom Netz getrennt wird, wenn beide Leuchten gemeinsam über den Bus inaktiv geschaltet werden. Wenn dann den beiden Leuchten über den Bus wieder den Befehl zur Aktivierung der Lampenspannungs-Generatoren 8 zugeführt wird, leuchtet die Lichtquelle 3 der "master"-Leuchte sofort auf, wobei der Niederspannungs-Generator 10 dieser Leuchte seine Energie aus dem Netz bezieht. Die "slave"-Leuchte wird - trotz des entsprechenden Befehls - erst richtig aktiviert, wenn das Licht der "master"-Leuchte auf die photovoltaischen Elemente 5a, 5b des "slave"-Leuchte fällt, so dass dann die entsprechende Anlaufenergie für die Steuer-ICs 9 im Betriebsgerät 2 der "slave"-Leuchte zur Verfügung steht. Dann können die Steuer-ICs 9 der "slave"-Leuchte den Schalter 7 wieder schließen, mit der Folge, dass der Lampenspannungs-Generator 8 anspringt und die Lichtquelle 3 mit Betriebsenergie versorgt.

Bei der vorstehend beschriebenen Version können bei der "master"-Leuchte die photovoltaischen Elemente 5a, 5b entfernt werden, was wegen der Steckverbindungen 6a, 6b sehr einfach ist. Bei der "slave"- Leuchte sind hingegen der Schalter 7 und die Verbindung zwischen dem Niederspannungs-Generator 10 und dem Netz dauerhaft entbehrlich. Wenn jedoch bei einer Leuchte, wie sie in Zusammenhang mit der **einzigen Figur** beschriebenen wurde, alle dargestellten Elemente vorhanden sind, kann die Leuchte in beliebiger Kombination mit anderen eingesetzt und programmiert werden. Dabei ist das oberste Ziel die Standby-Verluste zu minimieren oder sogar ganz zu vermeiden.

Die photovoltaischen Elemente 5a, 5b können auch zusätzlich noch andere Funktionen übernehmen, beispielsweise als Umgebungslichtsensor, als Bewegungsmelder, als Steuerelement zum Dimmen der zugeordneten Lichtquelle und als Istwertsensor in einem Regelkreis zur Regelung der aus dem von der Lichtquelle abgestrahlten Licht und dem Umgebungslicht zusammengesetzten Gesamthelligkeit.

In einer Beleuchtungsanlage mit mehreren Leuchten der im Zusammenhang mit der **einzigen Figur** beschriebenen Art besteht auch die Möglichkeit, allen Leuchten bzw. ihren Betriebsgeräten einen gemeinsamen Niedervolt-Energiespeicher zuzuordnen, der die Bedürfnisse aller Betriebsgeräte zu decken vermag. Sofern der gemeinsame Energiespeicher noch zusätzliche Energie benötigt, kann er diese aus dem Netz aufnehmen.

## Patentansprüche

1. Verfahren zum Betrieb einer mindestens eine Lichtquelle (3) aufweisenden Beleuchtungsanlage,
• wobei die mindestens eine Lichtquelle (3) zur Stromversorgung über ein Betriebsgerät (2) mit einer externen elektrischen Energiequelle, z. B. dem Netz, verbindbar ist,
• bei dem aus einem nicht zu Beleuchtungszwecken genutzten Licht der mindestens einen Lichtquelle (3) oder aus natürlichem und/oder künstlichem Umgebungslicht durch photovoltaische Energieumwandlung elektrische Zusatzenergie gewonnen und zur Verwertung dem Betriebsgerät (2), insbesondere zur Speisung der mindestens einen Lichtquelle (3), zugeführt wird, und
• bei dem die Verwertung ein Aktivieren des Betriebsgeräts (2) beinhaltet.

2. Verfahren nach Anspruch 1,
bei dem die durch Energieumwandlung gewonnene Zusatzenergie zur Erzeugung einer Niedervolt-Versorgungsspannung dient, die vorzugsweise als Anlaufenergie für wenigstens einen aktiven, d. h. spannungsversorgten Halbleiter-IC (9) verwendet wird.

3. Verfahren nach Anspruch 1 oder 2,
bei dem zur Erzeugung der Zusatzenergie mindestens ein Photovoltaik-Element (5a, 5b) verwendet wird.

4. Verfahren nach Anspruch 3,
bei dem die von dem mindestens einen Photovoltaik-Element (5a, 5b) erzeugte Zusatzenergie in einem Energiespeicher (11a, 11b), beispielsweise einem Kondensator, gespeichert wird, der dann die Niedervolt-Versorgungsspannung zur Verfügung stellt.

5. Verfahren nach einem der Ansprüche 3 bis 4,
bei dem das mindestens eine Photovoltaik-Element (5a, 5b) auch als Umgebungslicht-Sensor oder Bewegungsmelder verwendet wird.

6. Verfahren nach einem der Ansprüche 3 bis 5,
bei dem eine durch Dimmen veränderbare Helligkeit der mindestens einen Lichtquelle (3) von dem mindestens einen Photovoltaik-Element (5a, 5b) in Abhängigkeit von einem Umgebungslicht gesteuert wird.

7. Verfahren nach einem der Ansprüche 3 bis 6,
• bei dem das mindestens eine Photovoltaik-Element (5a, 5b) auch als Istwertsensor für eine sich aus einem Umgebungslicht und einem von der mindestens einen Lichtquelle (3) abgestrahlten Licht zusammensetzende Gesamthelligkeit verwendet wird,
• bei dem ein von dem mindestens einen Photovoltaik-Element (5a, 5b) ermittelter Istwert der Gesamthelligkeit mit einem Sollwert verglichen und daraus eine Regeldifferenz ermittelt wird, und
• bei dem die Regeldifferenz in einem Regelkreis als Stellwert für die Einstellung eines Dimmwertes für die mindestens eine Lichtquelle (3) verwendet wird.

8. Verfahren nach einem der vorhergehenden Ansprüche,
• bei dem mindestens eine erste und eine zweite Lichtquelle (3) in einem "master/slave"-Verhältnis betrieben werden, derart, dass die für die mindestens eine zweite Lichtquelle (3) erzeugte Zusatzenergie zumindest teilweise aus dem Licht der mindestens einen ersten Lichtquelle (3) generiert wird,
• bei dem die mindestens eine erste Lichtquelle (3) auch in einem inaktiven Zustand - unter Inkaufnahme von Standby-Verlusten - zwecks Aufnahme von Anlaufenergie mit ihrer externen Energiequelle (Netz) verbunden ist, und
• bei dem die mindestens eine zweite Lichtquelle (3) im inaktiven Zustand vollständig von ihrer externen Energiequelle (Netz) getrennt wird.

9. Beleuchtungsanordnung mit:
• mindestens einer Lichtquelle (3),
• einem Betriebsgerät (2) für die mindestens eine Lichtquelle (3), welches
- mit einer externen Energiequelle, z. B. dem Netz, verbindbar ist und
- die mindestens eine Lichtquelle (3) mit Betriebsenergie versorgt,
• Mitteln (10, 11a, 11b) zum Erzeugen, Speichern und Bereitstellen einer Niedervolt-Versorgungsspannung für wenigstens einen aktiven, d.h. spannungsversorgten Halbleiter-IC (9) des Betriebsgerätes (2) und
• Mitteln (5a, 5b) zum photovoltaischen Umwandeln eines von der mindestens einen Lichtquelle (3) oder einer dazu benachbarten Lichtquelle (3) direkt oder indirekt abgestrahlten Lichtes und/oder eines Umgebungslichtes in elektrische Zusatzenergie,
• wobei die Zusatzenergie den Mitteln (10) zum Erzeugen, Speichern und Bereitstellen der Niedervolt-Versorgungsspannung zugeführt ist.

10. Beleuchtungsanordnung nach Anspruch 9,
• mit Mitteln zum Aktivieren bzw. Deaktivieren des Betriebsgerätes (2), und
• mit Schaltermitteln (7) zum Verbinden bzw. Trennen des Betriebsgerätes (2) mit bzw. von der externen Energiequelle (Netz),
• wobei die Schaltermittel (7) von dem Halbleiter-IC (9) des Betriebsgerätes (2) steuerbar sind, und zwar so, dass das Betriebsgerät (2) im Falle einer Deaktivierung auch von der externen Energiequelle (Netz) getrennt wird, und ferner so, dass das Betriebsgerät (2) im Falle einer Aktivierung auch mit der externen Energiequelle (Netz) verbunden wird, sofern für den Halbleiter-IC (9) des Betriebsgerätes (2) elektrische Zusatzenergie zur Verfügung steht, und
• wobei die Verbindung zwischen dem Betriebsgerät (2) und der externen Energiequelle (Netz) dauerhaft aufrecht erhalten wird, sofern für den Halbleiter-IC (8) des Betriebsgerätes (2) nicht ständig Zusatzenergie zur Verfügung steht.

11. Beleuchtungsanordnung nach Anspruch 9 oder 10,
wobei die Mittel (11a, 11b) zum Speichern der Niedervolt-Versorgungsspannung von einem Kondensator gebildet sind.

12. Beleuchtungsanordnung nach einem der Ansprüche 10 bis 12,
wobei die Mittel (5a, 5b) zur photovoltaischen Energieumwandlung von mindestens einem Photovoltaik-Element (5a, 5b) gebildet sind.

13. Beleuchtungsanordnung nach Anspruch 12,
• wobei die mindestens eine Lichtquelle (3) von einem Reflektor (4a, 4b) umgeben ist, und
• wobei das mindestens eine Photovoltaik-Element (5a, 5b) außen auf dem Reflektor (4a, 4b) angeordnet ist.

14. Beleuchtungsanordnung nach einem der Ansprüche 9 bis 13,
wobei die mindestens eine Lichtquelle (3) von einer Gasentladungslampe, von einer LED oder einer Kombination von mehreren verschiedenfarbigen LEDs gebildet ist.

15. Beleuchtungsanordnung nach einem der Ansprüche 9 bis 14,
• mit mehreren Lichtquellen (3),
• wobei für die mehreren Lichtquellen (3) ein gemeinsamer Energiespeicher (11a, 11b) vorgesehen ist.

## Claims

1. A method for the operation of a lighting system having at least one light source (3),
• wherein the at least one light source (3) can be connected to an external electrical energy source, for example, the grid, for power supply purposes via an operating device (2),
• in which light of the at least one light source (3) not used for lighting purposes or additional electrical energy from natural and/or artificial ambient light is obtained by means of photovoltaic energy conversion and is supplied to the operating device (2) for use, in particular, for supplying the at least one light source (3), and
• in which the use includes an activation of the operating device (2).

2. A method according to Claim 1,
in which the additional energy obtained through energy conversion serves to generate a low-volt supply voltage, which preferably is used as startup energy for at least one active, i.e., voltage-supplied semi-conductor IC (9).

3. A method according to Claim 1 or 2,
in which at least one photovoltaic element (5a, 5b) is used for generating the additional energy.

4. A method according to Claim 3,
in which the additional energy generated by the at least one photovoltaic element (5a, 5b) is stored in an energy store (11a, 11b), for example, a capacitor, which then provides the low-volt supply voltage.

5. A method according to one of Claims 3 to 4,
in which the at least one photovoltaic element (5a, 5b) is also used as an ambient light sensor or motion detector.

6. A method according to one of Claims 3 to 5,
in which a brightness of the at least one light source (3), which can be changed by dimming, is controlled by the at least one photovoltaic element (5a, 5b) in dependence on an ambient light.

7. A method according to one of Claims 3 to 6,
• in which the at least one photovoltaic element (5a, 5b) is also used as an actual value sensor for an overall brightness comprising an ambient light and a light emitted from the at least one light source (3),
• in which an actual value of the overall brightness determined by the at least one photovoltaic element (5a, 5b) is compared with a target value and a system deviation is determined therefrom, and
• in which the system deviation is used in a control circuit as an actuating value for the setting of a dimming value for the at least one light source (3).

8. A method according to one of the preceding claims,
• in which at least one first and one second light source (3) are operated in a "master/slave" relationship, such that the additional energy generated for the at least one second light source (3) is generated at least partially from the light of the at least one first light source (3),
• in which the at least one first light source (3) is also connected with its external energy source (grid) in an inactive state - accepting standby losses - for the purpose of receiving startup energy, and
• in which the at least one second light source (3) in the inactive state is disconnected completely from its external energy source (grid).

9. A lighting arrangement with:
• at least one light source (3),
• an operating device (2) for the at least one light source (3), which
- can be connected with an external energy source, e.g., the grid, and
- supplies the at least one light source (3) with operating energy,
• means (10, 11a, 11b) for the generation, storage and provision of a low-volt supply voltage for at least one active, i.e., voltage-supplied semiconductor IC (9) of the operating device (2) and
• means (5a, 5b) for the photovoltaic conversion of a light emitted directly or indirectly by the at least one light source (3) or an adjacent light source (3) and/or of an ambient light into additional electrical energy,
• wherein the additional energy is supplied to the means (10) for the generation, storage and provision of the low-volt supply voltage.

10. A lighting arrangement according to Claim 9,
• with means for the activation or deactivation of the operating device (2), and
• with switching means (7) for connection and disconnection of the operating device (2) with or from the external energy source (grid),
• wherein the switching means (7) can be controlled by the semiconductor IC (9) of the operating device (2), namely, so that the operating device (2) in the case of a deactivation is also disconnected from the external energy source (grid), and further, so that the operating device (2) in the case of an activation is also connected with the external energy source (grid), provided that additional electrical energy is available for the semiconductor IC (9) of the operating device (2), and
• wherein the connection between the operating device (2) and the external energy source (grid) will be permanently maintained, unless additional energy is constantly available for the semiconductor IC (8) of the operating device (2).

11. A lighting arrangement according to Claim 9 or 10,
wherein the means (11a, 11b) for the storage of the low-volt supply voltage are formed by a capacitor.

12. A lighting arrangement according to one of Claims 10 to 12,
wherein the means (5a, 5b) for the photovoltaic energy conversion are formed by at least one photovoltaic element (5a, 5b).

13. A lighting arrangement according to Claim 12,
• wherein the at least one light source (3) is surrounded by a reflector (4a, 4b), and
• wherein the at least one photovoltaic element (5a, 5b) is arranged on the outside of the reflector (4a, 4b).

14. A lighting arrangement according to one of Claims 9 to 13,
wherein the at least one light source (3) is formed from a gas discharge lamp, from an LED or a combination of several varicolored LEDs.

15. A lighting arrangement according to one of Claims 9 to 14,
• with several light sources (3),
• wherein a common energy store (11a, 11b) is provided for the several light sources (3).

## Revendications

1. Procédé d'exploitation d'une installation d'éclairage comprenant au moins une source de lumière (3),
• l'au moins une source de lumière (3) pouvant être reliée, pour l'alimentation en courant par l'intermédiaire d'un appareil d'exploitation (2), avec une source d'énergie électrique externe, par exemple le réseau,
• dans lequel, à partir d'une lumière, non utilisée à des fins d'éclairage, de l'au moins une source de lumière (3) ou à partir d'une lumière ambiante naturelle et/ou artificielle, une énergie électrique supplémentaire est extraite par conversion d'énergie photovoltaïque et est introduite, pour être utilisée dans l'appareil d'exploitation (2), plus particulièrement pour l'alimentation de l'au moins une source de lumière (3) et
• dans lequel l'utilisation comprend une activation de l'appareil d'exploitation (2).

2. Procédé selon la revendication 1,
dans lequel l'énergie supplémentaire extraite par conversion d'énergie sert à générer une tension d'alimentation basse qui est utilisé de préférence comme énergie de démarrage pour au moins un circuit intégré à semi-conducteur actif, c'est-à-dire alimenté par une tension.

3. Procédé selon la revendication 1 ou 2,
dans lequel, pour la production de l'énergie supplémentaire, au moins un élément photovoltaïque (5a, 5b) est utilisé.

4. Procédé selon la revendication 3,
dans lequel l'énergie supplémentaire générée par l'au moins un élément photovoltaïque (5a, 5b) est introduite dans un accumulateur d'énergie (11a, 11b), par exemple un condensateur, qui met en suite à disposition la tension d'alimentation basse.

5. Procédé selon l'une des revendications 3 à 4,
dans lequel l'au moins un élément photovoltaïque (5a, 5b) est également utilisé en tant que capteur de lumière ambiante ou que détecteur de mouvement.

6. Procédé selon l'une des revendications 3 à 5,
dans lequel une luminosité, pouvant être modifiée par variation, de l'au moins une source de lumière (3) est contrôlée par l'au moins un élément photovoltaïque (5a, 5b) en fonction d'une lumière ambiante.

7. Procédé selon l'une des revendications 3 à 6,
• dans lequel l'au moins un élément photovoltaïque (5a, 5b) est également utilisé en tant que capteur de valeur réelle pour une luminosité totale constituée d'une lumière ambiante et d'une lumière émise par l'au moins une source de lumière (3),
• dans lequel une valeur réelle de la luminosité totale, déterminée par l'au moins un élément photovoltaïque (5a, 5b), est comparée avec une valeur de consigne et une différence de régulation en est déduite et
• dans lequel la différence de régulation est utilisée dans un circuit de régulation en tant que valeur de réglage pour le réglage d'une valeur de variation pour l'au moins une source de lumière (3).

8. Procédé selon l'une des revendications précédentes,
• dans lequel au moins une première et une deuxième source de lumière (3) sont exploitées dans un rapport « maître/esclave », de façon à ce que l'énergie supplémentaire générée pour l'au moins une deuxième source de lumière (3) soit générée au moins partiellement à partir de la lumière de l'au moins une première source de lumière,
• dans lequel l'au moins une première source de lumière (3) est reliée, également dans un état inactif, en tenant compte des pertes de veille, afin d'enregistrer l'énergie de démarrage, avec sa source d'énergie externe (réseau) et
• dans lequel l'au moins une deuxième source de lumière (3) est séparée, dans l'état inactif, entièrement de sa source d'énergie externe (réseau).

9. Dispositif d'éclairage avec :
• au moins une source de lumière (3),
• un appareil d'exploitation (2) pour l'au moins une source de lumière (3), qui
- peut être relié avec une source d'énergie externe, par exemple le réseau et
- l'au moins une source de lumière (3) est alimentée avec une énergie d'exploitation,
• des moyens (10, 11a, 11b) pour la production, l'accumulation et la mise à disposition d'une tension d'alimentation basse pour au moins un circuit intégré à semi-conducteur (9) actif, c'est-à-dire alimentée par une tension, de l'appareil d'exploitation (2) et
• des moyens (5a, 5b) pour la conversion photovoltaïque d'une lumière émise directement ou indirectement par l'au moins une source de lumière (3) ou une source de lumière (3) adjacente et/ou d'une lumière ambiante en énergie électrique supplémentaire,
• l'énergie supplémentaire étant introduite dans les moyens (10) pour la production, l'accumulation et la mise à disposition de la tension d'alimentation basse.

10. Dispositif d'éclairage selon la revendication 9,
• avec des moyens pour l'activation ou la désactivation de l'appareil d'exploitation (2) et
• avec des moyens de commutation (7) pour la connexion ou la déconnexion de l'appareil d'exploitation (2) avec ou de la source d'énergie externe (réseau),
• les moyens de commutation (7) pouvant être contrôlés par le circuit intégré à semi-conducteur (9) de l'appareil d'exploitation (2) de façon à ce que l'appareil d'exploitation (2) soit également déconnecté de la source d'énergie externe (réseau) dans le cas d'une désactivation et en outre de façon à ce que l'appareil d'exploitation (2) soit également connecté avec la source d'énergie externe (réseau) dans le cas d'une activation, si, pour le circuit intégré à semi-conducteurs (9) de l'appareil d'exploitation (2), une énergie électrique supplémentaire est disponible et
• la connexion entre l'appareil d'exploitation (2) et la source d'énergie externe (réseau) étant maintenue durablement si pour le circuit intégré à semi-conducteurs (8) de l'appareil d'exploitation (2), une énergie supplémentaire n'est pas constamment disponible.

11. Dispositif d'éclairage selon la revendication 9 ou 10,
les moyens (11a, 11b) pour l'accumulation de la tension d'alimentation basse étant constitués d'un condensateur.

12. Dispositif d'éclairage selon l'une des revendications 10 à 12,
les moyens (5a, 5b) de conversion d'énergie photovoltaïque étant constitués d'au moins un élément photovoltaïque (5a, 5b).

13. Dispositif d'éclairage selon la revendication 12,
• l'au moins une source de lumière (3) étant entourée d'un réflecteur (4a, 4b) et
• l'au moins un élément photovoltaïque (5a, 5b) étant disposé à l'extérieur sur le réflecteur (4a, 4b).

14. Dispositif d'éclairage selon l'une des revendications 9 à 13,
l'au moins une source de lumière (3) étant constituée d'une lampe à décharge de gaz, d'une LED ou d'une combinaison de plusieurs LED de différentes couleurs.

15. Dispositif d'éclairage selon l'une des revendications 9 à 14,
• avec plusieurs sources de lumière (3),
• un accumulateur d'énergie (11a, 11b) commun pour les plusieurs sources de lumière (3) étant prévu.
